# EUROPÄISCHE PATENTSCHRIFT

(11) **EP 0 198 789 B1**
(45) Veröffentlichungstag und Bekanntmachung des Hinweises auf die Patenterteilung: **25.01.1989**
(21) Anmeldenummer: 86730034.5
(22) Anmeldetag: 27.02.1986
(51) Int. Cl.: F16L 13/14, F16L 58/00, F16L 58/18, C23F 13/02

(54) **Rohrverbindung und Verbindungshülse zur Herstellung derselben**
Pipe junction and connector sleeve for use therewith
Jonction de tuyaux et manchon utilisé pour la réalisation de celle-ci

(30) Priorität: 03.04.1985 DE 3512331
(43) Veröffentlichungstag der Anmeldung: 22.10.1986
(73) Patentinhaber: MANNESMANN Aktiengesellschaft, 40027 Düsseldorf (DE)
(72) Erfinder: Unewisse, Heinz, D-4330 Mülheim (DE)
(74) Vertreter: Meissner, Peter E., Dipl.-Ing.

(56) Entgegenhaltungen:
- DE-A- 2 725 280
- DE-A- 3 303 505

## Beschreibung

Die Erfindung betrifft eine Rohrverbindung für die ortsgebundene Verlegung dünnwandiger Leitungsrohre aus korrosionsbeständigem bzw. hochlegiertem nichtrostenden Stahl für Wasser- und Heizungsinstallationen, mit einer verformbaren, auf die Rohrenden aufgeschobenen gleichfalls dünnwandigen Verbindungshülse aus artgleichem Werkstoff, deren als Ringwülste ausgebildete Enden mit einem hierin angeordneten Dichtring die Rohrenden mit Preßsitz umschließen, und die ein zum kathodischen Korrosionsschutz dienendes, mit einem Bereich der Rohrenden und der Verbindungshülse in elektrisch leitendem Kontakt stehendes Werkstück aus Kupfer aufweist.

Bei einer derartigen, aus der DE-A 3 303 505 bekannten Rohrverbindung dient eine zwischen der Außenfläche des Rohrendes und der es umschließenden Innenfläche der Verbindungshülse angeordnete Kupferhülse als kathodischer Korrosionsschutz.

Es ist außerdem bei einer Rohrverbindung aus der DE-A 2 725 280 bekannt, im mittleren Teil der Verbindungshülse eine ringförmige Eindrückung anzuformen.

Der Erfindung liegt die Aufgabe zugrunde, eine Rohrverbindung der gattungsgemäßen Art so auszubilden, daß mit wesentlich geringerem Kupferaufwand ein gleichwertiger kathodischer Korrosionsschutz erreicht wird.

Diese Aufgabe wird erfindungsgemäß dadurch gelöst, daß im Inneren der Verbindungshülse am äu-13eren Ende eines jeden Rohrendes ein Kupferring angeordnet ist.

Die weitere Ausbildung des Erfindungsgegenstandes geht aus dem Unteranspruch hervor.

Der mit der Erfindung erzielte Vorteil besteht darin, daß ein kathodischer Korrosionsschutz mit geringem Aufwand erreicht werden kann, nämlich durch Einsetzen eines Kupferringes vor jedem Rohrende. Ein solcher Kupferring wird auf jeder Seite in die Verbindungshülse bis an den ringförmigen Anschlag hineingeschoben. Daran anschließend wird die Verbindungshülse auf ein Rohrende bis zum Anschlag an den Kupferring aufgeschoben und dann das andere Rohrende in die Verbindungshülse bis zum Anschlag an den anderen Kupferring hineingeschoben.

Die in der Verbindungshülse vorhandenen Kupferringe bewirken einen aktiven elektrochemischen, kathodischen Korrosionsschutz des nichtrostenden Stahles, da Kupfer in dem Leitungswasser ein negatives, unedleres Korrosionspotential als der nichtrostende Stahl hat.

Ein Ausführungsbeispiel der Erfindung wird an Hand der Zeichnung beschrieben. Es zeigen
Fig. 1 einen Längsschnitt durch eine Verbindungshülse und zwei damit verbundene Rohre sowie zwei auf einem der beiden Ringwülste der Hülse aufgesetzte Backen einer Preßzange und
Fig. 2 einen Querschnitt der Fig. 1 längs der Linie 11-11.

Die Rohrverbindung wird durch eine Verbindungshülse 2 und Rohrenden 11, 12 sowie Rohre 5 und 9 gebildet. Dichtungsringe 3 sind im Innern von an beiden Enden der Hülse 2 gebildeten Ringwülsten 7 eingesetzt. Mit Backen 4, 6 einer nicht dargestellten Preßzange ist der Ringwulst 7 der Verbindungshülse 2 auf das Rohrende 11 aufgedrückt, wobei vorteilhaft durch eine sechseckige Innenform der Backen 4 und 6 eine entsprechende form- und kraftschlüssige Verbindung hergestellt und gesichert wird, so daß der Dichtungsring 3 eine zuverlässige Abdichtung zwischen dem Rohrende und der Verbindungshülse 2 gewährleistet.

Die Verbindungshülse 2 ist etwa in der Mitte mit einer ringförmigen Eindrückung 8 versehen. Vor dieser Eindrückung 8 ist innen an jeder Seite der Verbindungshülse ein Kupferring 1 bzw. 10 eingesetzt, gegen den die Stirnfläche der Rohrenden 11, 12 geschoben wird.

## Patentansprüche

1. Rohrverbindung für die ortsgebundene Verlegung dünnwandiger Leitungsrohre aus korrosionsbeständigem bzw. hochlegiertem nichtrostenden Stahl für Wasser- und Heizungsinstallationen, mit einer verformbaren, auf die Rohrenden (11, 12) aufgeschobenen gleichfalls dünnwandigen Verbindungshülse (2) aus artgleichem Werkstoff, deren als Ringwülste ausgebildete Enden mit einem hierin angeordneten Dichtring (3) die Rohrenden (11, 12) mit Preßsitz umschließen, und die ein zum kathodischen Korrosionsschutz dienendes, mit einem Bereich der Rohrenden (11, 12) und der Verbindungshülse (2) in elektrisch leitendem Kontakt stehendes Werkstück aus Kupfer (1) aufweist, dadurch gekennzeichnet, daß im Innern der Verbindungshülse (2) am äußeren Ende eines jeden Rohrendes (5) ein Kupferring (1) angeordnet ist.

2. Verbindungshülse für die Rohrverbindung nach Anspruch 1, dadurch gekennzeichnet, daß die Verbindungshülse (2) im mittleren Teil mit einer ringförmigen Eindrückung (8) versehen ist und im Innern der Verbindungshülse (2) vor der ringförmigen Eindrückung (8) an jeder Seite ein Kupferring (1, 10) angeordnet ist.

## Claims

1. A pipe connection for the localised laying of thin-walled line pipes made of corrosion-resistant or high-alloy rustproof steel for water and heating installations, with a deformable connecting sleeve (2), also thin-walled, which is pushed onto the pipe ends (11, 12) and is made of the same type of material, the ends of which are formed as tori and have a sealing ring (3) disposed therein, surround the pipe ends (11, 12) with a press fit, and which has a copper working part (1) serving for cathodic protection against corrosion and which is in electrically conductive contact with an area of the pipe ends (11, 12) and the connecting sleeve (2), characterised in that a copper ring (1) is disposed inside the connecting sleeve (2) on the outer end of each pipe end (5).

2. A connecting sleeve for the pipe connection according to Claim 1, characterised in that the connecting sleeve (2) is provided in the middle part with an annular indentation (8), and a copper ring (1, 10) is disposed on each side inside the connecting sleeve (2) before the annular indentation (8).

## Revendications

1. Raccord de tubes pour la pose à demeure de conduits à paroi mince en acier qui ne rouille pas fortement allié ou résistant à la corrosion pour des installations de chauffage et de distribution d'eau, comportant un manchon de raccord (2) déformable également à paroi mince, enfilé sur les extrémités des tubes (11, 12), en matériau du même type, dont les extrémités réalisées sous forme de tores avec une bague d'étanchéité (3) qui y est disposée entourent les extrémités des tubes (11, 12) avec ajustage serré, et qui présente une pièce en cuivre (1) en contact électriquement conducteur avec une zone des extrémités des tubes (11, 12) et le manchon de raccord (2), servant de protection cathodique contre la corrosion, caractérisé en ce qu'une bague de cuivre (1) est disposée à l'intérieur du manchon de raccord (2) à l'extrémité externe de chaque tube (5).

2. Manchon de raccord pour le raccord de tubes selon la revendication 1, caractérisé en ce que le manchon de raccord (2) est muni, dans sa partie centrale, d'une empreinte annulaire (8) et en ce que, à l'intérieur du manchon de raccord (2) avant l'empreinte annulaire (8), est disposée une bague de cuivre (1, 10) de chaque côté.
